# EUROPÄISCHE PATENTANMELDUNG

(11) **EP 0 360 983 A2**
(43) Veröffentlichungstag der Anmeldung: **04.04.1990**
(21) Anmeldenummer: 89111341.7
(22) Anmeldetag: 22.06.1989
(51) Int. Cl.: B65B 31/00

(54) **Füllvorrichtung für Flüssigkeiten**

(30) Priorität: 24.08.1988 DE 8810669 U
(71) Anmelder: Econ-Air-Verfahrenstechnik GmbH & Co., W-4990 Lübbecke 1 (DE)
(72) Erfinder: Droste, Lothar, D-4992 Espelkamp (DE)
(74) Vertreter: Hoefer, Theodor, Dipl.-Ing.

(57) **Zusammenfassung**

Bei einer Vorrichtung zum Befüllen von Kleinbehältern mit einem dünnflüssigen,in einem Vorratsbehälter (15) befindlichen Medium ist dem Vorratsdruckbehälter (15) in der von einer Druckluftquelle kommenden Leitung ( 14) ein in einem Gehäuse (10) angeordnetes Luftdruckminderventil (26) vorgeschaltet. Das Gehäuse (10) ist mit einer zentralen Luft-und Mediumszuführleitung ( 18,19) mit Absperrventilen (22,24) ausgestattet.

## Beschreibung

Die Erfindung betrifft eine Vorrichtung zum Befüllen von leeren oder unter geringem Innendruck stehenden Kleinbehältern mit einem dünnflüssigen Medium und mit einem an eine Druckluftquelle anschließbaren, Medium-Vorratsdruckbehälter mit Drucklufteinlaß und Steigrohr zum Kleinbehälteranschluß.

Sprühdosen mit Einmalfüllung mit üblichen gasförmigen Treibmitteln sind als umweltschädlich erkannt.

Ein Wiederbefüllen geleerter Kleinbehälter mit dünnflüssigen Medien, wie Trennflüssigkeiten, Reinigungsflüssigkeiten, Wasser o. dgl., erfordert bisher aufwendige Füllanlagen, die mit einem verhältnismäßig hohen Fülldruck arbeiten und bei denen eine konstruktiv aufwendige Regelung vorhanden ist.

Aufgabe der Erfindung ist es, eine Befüllvorrichtung für einen leeren oder unter Innendruck stehenden Kleinbehälter, wie Sprühdose, zu schaffen, mit der diese Kleinbehälter mehrmals mit dem zu versprühenden Medium als auch mit einem umweltfreundlichen Treibgas, wie Luft, gefüllt werden kann.

Diese Aufgabe wird bei einer Vorrichtung zum Befüllen gemäß vorgenannter Gattung dadurch gelöst, daß zwischen der Druckluftquelle und dem Medium-Vorratsdruckbehälter ein den Fülldruck bestimmendes Druckminderventil eingeschaltet ist.

Zunächst ist das zu füllende Medium o. dgl. in einen Flüssigkeits-Vorratsdruckbehälter eingebracht und mit Druckluft beaufschlagt. Zwischen der Druckluftquelle und dem Vorratsdruckbehälter, der somit das zu füllende Medium enthält, ist gemäß der Erfindung ein Druckminderventil eingeschaltet, durch welches der Beaufschlagungsdruck innerhalb des Vorratsdruckbehälters einstellbar ist.

Durch den natürlichen, sich aufbauenden Gegendruck von z. B. 2 oder 3 bar in dem Kleinbehälter ist eine Befüllung je nach Höhe des in dem Behälter vorhandenen Luftdruckpolsters von 1/2 bis 2/3 des Volumens möglich.

Dieser Luftdruck reicht aber nicht aus, um das flüssige Medium in gewünschter Weise zu versprühen. Nach der Befüllung mit dem zu versprühenden Medium wird daher über ein gesondertes Absperrventil Druckluft in den Kleinbehälter zusätzlich eingeführt, so daß beispielsweise das Druckpolster in der Sprühflasche von 2 - 3 bar auf 5 - 6 bar erhöht werden kann.

Durch eine nachträglich Erhöhung des Druckes im Druckluftpolster des Kleinbehälters läßt sich das zu versprühende Medium einwandfrei vollständig dann aussprühen.

Weitere Merkmale ergeben sich aus den Unteransprüchen.

Der Schutz erstreckt sich nicht nur auf die Einzelmerkmale, sondern auch auf ihre Kombination.

Auf der Zeichnung sind Ausführungsbeispiele der Erfindung dargestellt. Es zeigen:
Fig. 1 eine schematische Darstellung eines Füllgerätes zum Befüllen von Kleinbehältern (Spraydosen) mit einem dünnflüssigen Medium,
Fig. 2 einen Schnitt durch einen mit einem Ventil ausgestatteten Adapter als Zwischenstück zwischen einem Anschlußstutzen des Füllgerätes und dem zu befüllenden Behälter.

Mit 10 ist das Gehäuse eines Füllgerätes bezeichnet, das transportabel ist und beispielsweise an einer Wand aufgehängt werden kann.

Aus diesem Gehäuse 10 stehen drei Anschlußstutzen 11, 12, 13 vor. Dabei wird an den Anschlußstutzen 11 eine Druckluftleitung angeschlossen, die von einer üblichen Druckluftquelle, wie Druckkessel, Kompressor o. dgl. (nicht dargestellt) kommt.

Mit dem Anschlußstutzen 12 läßt sich eine Druckleitung 14 verbinden, die in einen Vorratsdruckbehälter 15 einmündet. In diesem Vorratsdruckbehälter 15 ist ein Steigrohr 16 mit einer angeschlossenen Druckleitung 17 zum Zuführen eines dünnflüssigen Mediums in das Leitungssystem des Gehäuses 10 eingesetzt. Dieses Steigrohr 16 ist am Oberteil des Vorratsdruckbehälters 15 aus diesem vorstehend befestigt und mündet etwas oberhalb des Behälterbodens, so daß Flüssigkeit in dem Steigrohr 16 aufsteigt.

In dem Gehäuse 10 führt die Luftleitung 18 einerseits von der Druckluftquelle und die Mediumsleitung 19 andererseits von dem Vorratsdruckbehälter 15 zu einer zentralen Zuführleitung 20, die einen Anschlußstutzen 21 trägt. In die Luftzuführleitung 18 von der Druckluftquelle ist zunächst ein Absperrhahn 22 eingeschaltet, dem ein zweites Druckminderventil 23 nachgeschaltet ist, das ermöglichen soll, daß ein möglicherweise auftretender Überdruck von der Druckquelle im Druck abgesenkt werden kann. In der anderen Zuführleitung 19 für das Medium sind ebenfalls ein Absperrhahn 24 und ein Rückschlagventil 25 eingeschaltet.

In der Druckluftzuführleitung 18 zwischen dem Anschlußstutzen 11 der Druckluftquelle und dem Anschlußstutzen 12 ist ein erstes Druckminderventil 26 eingeschaltet, das den Druck bestimmt, der in dem Vorratsbehälter 15 herrschen soll, damit durch das Steigrohr 16 das dünnflüssige Medium durch die Leitung 17 dem Anschlußstutzen 13 zugeführt wird.

Wird eine ganz oder teilweise leere Druckdose 27 als Sprühdose auf einen Anschlußstutzen 21 oberhalb des Gehäuses 10 aufgeschraubt, so wird zunächst das Druckminderventil 26 dem Vorratsdruckbehälter 15 eine Luftmenge unter einem gewissen Druck, z. B. 2 oder 3 bar, zugeführt. Dieser Druck reicht aus, um das dünnflüssige Medium aus dem Vorratsdruckbehälter 15 über die Zuführleitung 17 dem Anschlußstutzen 13 und von hier aus bei geöffnetem Absperrhahn 24 und über das in dieser Richtung offene Rückschlagventil 25 dem Anschlußstutzen 21 zuzuführen.

Über das Steigrohr 29, das in die Druckdose 27 eingearbeitet ist, füllt sich nunmehr dieser Behälter 27 mit dünnflüssigem Medium und zwar je nach dem sich innen aufbauenden Druckpolster auf 1/2 bis 2/3 des Fassungsraumes.

Nachdem das dünnflüssige Medium in dieser Weise eingefüllt ist, wird der Absperrhahn 24 geschlossen und das sich schließende Rückschlagventil 25 verhindert ein Rückfließen von Druckluft, die nunmehr über den geöffneten Absperr hahn 22 und dem zweiten Druckminderventil 23 dem Anschlußstutzen 21 und damit der Druckdose 27 zugeführt wird.

Der Druckminderer 23 ist beispielsweise auf 5 bar eingestellt, so daß der Druckdose noch zusätzlich Luft unter Druck zugeführt wird, der ausreicht, um später aus der abgenommenen Sprühdose das Medium auszusprühen.

In der Leitung 20 kann ein Manometer 30 eingebaut sein, das eine Kontrolle des Luftdruckes beim Vorfüllen oder Nachfüllen (Vollfüllen) der Druckdose gestattet.

Um sicherheitsmäßig den Anschluß des zu füllenden Behälters 27 mit dem benachbarten Anschlußstutzen 21 des Füllgerätes zu verbessern, ist es bevorzugt, zwischen diesem Anschlußstutzen 21 und dem Behälter 27 einen mit einem Ventil 31, 32 ausgestatteten Adapter 30 einzusetzen.

Dieser Adapter 30 enthält einen Ventilteller 31, der unter der Wirkung einer stärkeren Feder 32 steht als die Feder des Ventiles des zu füllenden Behälters 27.

Da die Feder des Ventils des Behälters 27 somit eine geringere Federkraft hat, so drückt zunächst ein Stößel 33 des Adapters 30 gegen das Ventil des Behälters, so daß sich dieses öffnet. Dann erst öffnet sich das Ventil des Adapters 30, indem der Stößel 33 sich gegen den Druck der Feder 32 in Richtung auf den Anschlußstutzen 21 bewegt und damit die Druckluft freigibt, die dann über die Zuführleitung 20 in den zu füllenden Behälter 27 strömt.

Beim Abnehmen des gefüllten Behälters 27 schließt aufgrund des höheren Druckes der Feder 32 sich zunächst das Ventil 31, 32 im Adapter 30, dann erst das Ventil des gefüllten Behälters 27.

## Patentansprüche

1. Vorrichtung zum Befüllen von Kleinbehältern mit einem dünnflüssigen, in einem Vorratsdruckbehälter (15) befindlichen Medium, dadurch gekennzeichnet, daß dem Vorratsdruckbehälter (15) in der von einer Druckluftquelle kommenden Leitung (14) ein in einem Gehäuse (10) angeordnetes Luftdruckminderventil (26) vorgeschaltet ist, und daß das Gehäuse (10) mit einer zentralen Luft- und Mediumszuführleitung (18, 19) mit Absperrventilen (22, 24) ausgestattet ist.

2. Vorrichtung nach Anspruch 1, dadurch gekennzeichnet, daß in der Luftzuführleitung (18) ein weiteres Luftdruckminderventil (23) eingeschaltet ist.

3. Vorrichtung nach einem der Ansprüche 1 oder 2, dadurch gekennzeichnet, daß in der Mediumzuführleitung (17, 19) ein Rückschlagventil (25) eingeschaltet ist.

4. Vorrichtung nach einem der Ansprüche 1 bis 3, dadurch gekennzeichnet, daß in der zentralen Luft- und Mediumsleitung (18, 19) ein Manometer (30) eingeschaltet ist.

5. Vorrichtung nach einem der Ansprüche 1 bis 4, dadurch gekennzeichnet, daß die zentrale Luft- und Mediumsleitung (18, 19) mit einem Anschlußstutzen (21) zum Aufsetzen eines zu füllenden Kleinbehälters (27) ausgestattet ist.

6. Vorrichtung nach einem der Ansprüche 1 bis 5, dadurch gekennzeichnet, daß zwischen dem Anschlußstutzen (21) und dem Behälter (27) ein mit einem Ventil (31, 32) ausgestatteter Adapter (30) eingesetzt ist.

7. Vorrichtung nach einem der Ansprüche 1 bis 6, dadurch gekennzeichnet, daß der Adapter (30) einen Ventilteller (31) o. dgl. aufweist, der unter der Wirkung einer stärkeren Feder (32) steht als bei einer Feder des Ventiles des zu füllenden Behälters (27).
